# FASCICULE DE BREVET EUROPEEN

(11) **EP 3 092 064 B1**
(45) Date de publication et mention de la délivrance du brevet: **27.03.2019**
(21) Numéro de dépôt: 15701249.3
(22) Date de dépôt: 06.01.2015
(51) Int. Cl.: B01F 3/08, B01F 5/06, B01F 5/04, B01F 15/04, F04B 13/02

(54) **MÉLANGEUR STATIQUE POUR HOMOGÉNEISER UN MÉLANGE D'AU MOINS DEUX LIQUIDES ET DISPOSITIF DE DOSAGE ÉQUIPÉ D'UN TEL MÉLANGEUR**
STATISCHER MISCHER ZUM HOMOGENISIEREN EINER MISCHUNG VON MINDESTENS ZWEI FLÜSSIGKEITEN SOWIE DOSIERUNGSVORRICHTUNG MIT SOLCH EINEM MISCHER
STATIC MIXER FOR HOMOGENISING A MIXTURE OF AT LEAST TWO LIQUIDS AND DOSING DEVICE PROVIDED WITH SUCH A MIXER

(30) Priorité: 10.01.2014 FR 1450195
(43) Date de publication de la demande: 16.11.2016
(73) Titulaire: DOSATRON INTERNATIONAL, 33370 Tresses (FR)
(72) Inventeur: LAMBINET, Sandrine, F-33670 Sadirac (FR); DUQUENNOY, Philippe, F-33750 Camarsac (FR); BADII, Manal, F-33360 Carignan de Bordeaux (FR)
(74) Mandataire: IPAZ
(86) Numéro de dépôt international: PCT/IB2015/050094
(87) Numéro de publication internationale: WO 2015/104654

(56) Documents cités:
- FR-A1- 2 967 218
- US-A- 571 350
- US-A- 1 855 323
- US-A- 2 681 149
- US-A- 4 386 634

## Description

L'invention est relative à un mélangeur statique pour homogénéiser un mélange d'au moins deux liquides, en particulier après injection d'un liquide auxiliaire dans un liquide principal.

L'injection au moyen de pompes doseuses hydrauliques d'un mélange d'eau et d'un produit liquide auxiliaire, en deux phases séparées, est connue, en particulier d'après FR 2 967 218, décrivant un dispositif selon le préambule de la revendication 11, au nom de la Société Demanderesse. Le liquide auxiliaire, dans le cas d'une utilisation en milieu agricole, peut être constitué par des nutriments en solution, ou par des médicaments vétérinaires. Il est important que le mélange entre liquide principal et liquide auxiliaire soit le plus homogène possible. Un même impératif peut se retrouver dans d'autres applications, les pompes doseuses en question pouvant être utilisées dans l'industrie, ou dans des hôpitaux, ou autres domaines nécessitant également d'obtenir un mélange liquide homogène, selon la dose prescrite pour le liquide auxiliaire.

Le document US-A-2 681 149 divulgue un appareil ayant les mêmes caractéristiques techniques que le mélangeur selon le préambule de la revendication 1.

L'invention a donc pour but de fournir un mélangeur statique de réalisation simple et économique qui permet d'obtenir une bonne homogénéisation des liquides mélangés.

Selon l'invention, un mélangeur statique pour homogénéiser un mélange d'au moins deux liquides, en particulier après injection d'un liquide auxiliaire dans un liquide principal, est caractérisé par les caractéristiques de la revendication 1.

La première paroi peut être formée par le dessus du récipient, et la paroi opposée formée par le fond, le conduit d'entrée étant vertical lorsque le mélangeur est en position de travail, partant du dessus et s'étendant jusqu'au voisinage du fond, tandis que le conduit de sortie débute au voisinage du dessus et s'étend jusqu'au fond.

Selon une variante, le conduit d'entrée est horizontal, de même que le conduit de sortie.

Avantageusement le conduit d'entrée est disposé au voisinage de la paroi latérale du récipient, en particulier contre la paroi.

Le conduit de sortie peut être disposé à proximité du conduit d'entrée, en particulier contre le conduit d'entrée, ou en être décalé.

Le mélangeur selon l'invention induit un écoulement tourbillonnant du mélange pour passer du conduit d'entrée au conduit de sortie, ce qui entraîne un effet d'homogénéisation élevé.

Le conduit d'entrée peut présenter, en partie inférieure, une section transversale partiellement ouverte, la partie ouverte de cette section étant fermée pour l'essentiel par la paroi du récipient.

Le récipient présente une section horizontale ovale, en particulier elliptique, et le conduit d'entrée est situé au voisinage d'une extrémité du grand axe de la section, tandis que le conduit de sortie est situé sensiblement contre le conduit d'entrée, du côté du centre de la section. Avantageusement, le plan des axes parallèles du conduit d'entrée et du conduit de sortie contient le grand axe de la section horizontale du mélangeur.

Le fond et le dessus du récipient peuvent être bombés pour favoriser l'écoulement du fluide dans le mélangeur, et assurer une bonne tenue à la pression.

De préférence, le récipient est relativement plat et présente une épaisseur, suivant une direction orthogonale au plan des axes du conduit d'entrée et du conduit de sortie, dont le rapport à la largeur du récipient est compris entre 0.3 et 0.7.

Dans le cas ou le récipient présente une section ovale, en particulier elliptique, l'épaisseur du récipient correspond au petit axe de la section, tandis que la largeur correspond au grand axe.

Le mélangeur peut être associé à une pompe seule. Selon une variante, le mélangeur peut être réalisé avec deux demi-pièces identiques, tournées et assemblées tête-bêche.

L'invention est également relative à un dispositif de dosage pour introduire un liquide auxiliaire dans un courant de liquide principal, circulant dans une conduite, selon la revendication 11.

Le dispositif de dosage peut comprendre un diviseur de débit installé dans la conduite de liquide principal, la pompe doseuse étant branchée en parallèle du diviseur de débit, la première entrée de la pompe étant reliée par une première canalisation à l'entrée du diviseur de débit tandis que la sortie de la pompe est reliée par une deuxième canalisation à un col du diviseur de débit, le mélangeur étant disposé sur la deuxième canalisation entre la sortie de la pompe et le raccord au col du diviseur de débit.

Le dispositif de dosage peut comporter un moyen d'étranglement variable du col du diviseur de débit.

Le volume du récipient est adapté à la pompe doseuse avec laquelle ce mélangeur est utilisé. Le volume du récipient est avantageusement égal ou supérieur a trois fois la cylindrée de la pompe doseuse.

L'invention consiste, mises à part les dispositions exposées ci-dessus, en un certain nombre d'autres dispositions dont il sera plus explicitement question ci-après à propos d'un exemple de réalisation décrit avec référence aux dessins annexés, mais qui n'est nullement limitatif. Sur ces dessins :
Fig. 1 est une vue en élévation d'un mélangeur selon l'invention.
Fig. 2 est une coupe verticale, à plus petite échelle, d'un dispositif de dosage avec pompe doseuse et mélangeur selon l'invention.
Fig. 3 est une vue de dessous par rapport à Fig. 4.
Fig. 4 est une vue en élévation du dessus du mélangeur.
Fig. 5 est une vue en perspective du dessus couché sur un côté.
Fig. 6 est une coupe verticale du dessous du mélangeur, tourné à 180° par rapport au dessus des Fig. 3 et 4.
Fig. 7 est une vue en plan par rapport à Fig. 6.
Fig. 8 est une vue de gauche par rapport à Fig. 6.
Fig.9 est une coupe verticale d'une pompe sur laquelle est fixé le mélangeur, et
Fig.10 une vue en élévation de la pompe et du mélangeur de Fig. 9.

En se reportant aux dessins, notamment à Fig. 1, on peut voir un mélangeur statique M pour homogénéiser un mélange d'au moins deux liquides. Le mélangeur M comporte un récipient fermé 1, avec un dessus 1a, un fond 1b, et des parois latérales.

Le dessus 1a et le fond 1b, avec les parois latérales associées, sont en forme de coque comme visible sur Fig. 3-8, tournant leur concavité l'un vers l'autre et sont assemblés suivant un plan équatorial P, de préférence par soudure ou par vissage. Le récipient 1 est avantageusement réalisé en matière plastique. Le dessus la comporte deux pattes verticales 2 munies d'un trou pour une fixation éventuelle du récipient à un support.

Le mélangeur M comporte un conduit d'entrée 3, vertical lorsque le mélangeur M est en position de travail. Le conduit 3 part du dessus 1a et s'étend jusqu'au voisinage du fond du récipient, comme visible sur Fig. 2. La distance moyenne entre l'extrémité inférieure ouverte du conduit 3 et la paroi du fond 1b est de préférence inférieure à 20 mm, Le conduits traverse le dessus 1a pour former une tubulure de raccord 3a filetée.

Le mélangeur M comporte en outre un conduit de sortie 4, sensiblement parallèle au conduit d'entrée 3, débutant au-dessous et au voisinage du dessus 1a, et s'étendant jusqu'au fond 1b. La distance moyenne entre l'extrémité supérieure ouverte du conduit 3 et la paroi du dessus 1a est de préférence inférieure à 20 mm. Le conduit 4 est ouvert vers le bas, et traverse le fond 1b pour former une tubulure de sortie 4a avantageusement munie de gorges annulaires pour recevoir un dispositif de raccordement rapide. Les gorges annulaires permettent respectivement la mise en place d'un joint et d'une agrafe pour retenir un écrou tournant assurant la fixation sur un embout fileté.

En variante, les conduits d'entrée et de sortie pourraient être horizontaux entre une première paroi latérale et une paroi opposée.

Le dessus 1a et le fond 1b sont bombés de sorte que le courant de liquide qui sort du conduit 3 en partie basse rencontre une surface courbe 5 du fond 1b (Fig. 6) qui dirige l'écoulement vers la zone opposée du récipient. La surface concave 6 (Fig. 2) du dessus 1a, éloignée du conduit d'entrée 3, oriente l'écoulement vers le conduit de sortie 4.

Le récipient 1 présente une section horizontale ovale, en particulier elliptique comme visible sur Fig. 3 et 7, présentant un petit axe 7 et un grand axe 8. Toutefois, la section horizontale peut être circulaire.

Le conduit d'entrée 3 est situé au voisinage de la paroi du récipient, et à une extrémité du grand axe 8 de la section comme visible sur Fig. 3-5. La partie inférieure 3b (Fig. 3 et 5) peut avoir une section transversale en U ouverte vers la paroi du récipient et propre à s'appuyer contre une zone, formant une ceinture, du fond 1b. En variante, la partie inférieure du conduit d'entrée peut avoir la forme d'un tuyau cylindrique.

Le conduit de sortie 4 est situé sensiblement contre le conduit d'entrée 3. Les axes géométriques des conduits 3 et 4 sont situés dans un plan vertical qui contient le grand axe 8 de la section horizontale du récipient. En variante, le conduit de sortie peut être décalé, c'est-à-dire écarté, du conduit d'entrée.

Le récipient 1 est relativement plat, c'est-à-dire que son épaisseur suivant une direction orthogonale au plan des axes géométriques des conduits 3 et 4 est relativement réduite par rapport à sa largeur. L'épaisseur du récipient 1 correspond sensiblement à la dimension du petit axe 7 de la section, tandis que la largeur correspond sensiblement à la dimension du grand axe 8. Le rapport de l'épaisseur du récipient à sa largeur est avantageusement compris entre 0.3 et 0.7.

Le volume du récipient 1 est de préférence au moins égal à trois fois la cylindrée d'une pompe doseuse à piston à mouvement alternatif à laquelle serait destiné le mélangeur M. Un volume de 1.5 litre pour le mélangeur M est un exemple de valeur possible, pour une pompe de 3 m³/heure, de cylindrée 0.5 litre.

Le dessus 1a et le fond 1b sont moulés séparément puis sont assemblés en disposant la moitié supérieure 1a sur la moitié inférieure 1b de telle manière que le conduit d'entrée 3 se trouve entre le conduit de sortie 4 et la paroi voisine du fond 1b. L'assemblage suivant le plan équatorial P est assuré par tout moyen de liaison approprié, notamment par soudure ou par collage.

Le mélangeur M est ensuite installé dans une position telle que les axes géométriques des conduits 3 et 4 soient verticaux, la tubulure d'entrée 3a étant en partie haute tandis que la tubulure de sortie 4a est en partie basse. La tubulure d'entrée 3a est raccordée à une conduite d'arrivée dans laquelle un mélange d'au moins deux liquides circule, et doit être rendu plus homogène. Le courant de liquide débouche en partie basse du conduit 3 à une distance réduite généralement inférieure à 20 mm de la paroi du fond. Le courant de liquide en rencontrant la surface concave 5 de la paroi de fond décrit une trajectoire courbe en direction de l'extrémité opposée du récipient 1 et remonte, en effectuant des tourbillons, vers l'extrémité supérieure du conduit de sortie 4 pour s'écouler par ce conduit. L'extrémité supérieure du conduit 4 est située à faible distance de la paroi supérieure du dessus 1a, cette distance étant notamment inférieure à 20 mm.

Les tourbillons créés dans le mélange 1 pour le passage du courant de liquide de l'extrémité inférieure du conduit 3 à l'extrémité supérieure du conduit 4, dans un volume suffisant, permettent d'homogénéiser le mélange.

Fig. 2 illustre un dispositif de dosage D pour introduire un liquide auxiliaire L1 dans un courant de liquide principal L circulant dans une conduite C. Le liquide auxiliaire L1 est contenu dans un réservoir R dont il est prélevé par une pompe doseuse 9 à piston différentiel 10 à mouvement rectiligne alternatif. Une telle pompe doseuse est connue, notamment d'après EP0255791

La pompe 9 comporte une première entrée 11 pour recevoir un débit de liquide principal qui assure l'entraînement de la pompe, une seconde entrée 12 pour prélever le liquide auxiliaire L1 à l'aide d'un tube 13 plongeant dans le réservoir R et une sortie 14 pour le mélange de liquide auxiliaire et de liquide principal.

Le mélangeur M est disposé de telle sorte que ses conduits 3, 4 soient verticaux et la tubulure de raccordement d'entrée 3a est reliée à la sortie 14 de la pompe 9 par une canalisation 15, en particulier une canalisation flexible. La tubulure de sortie 4a du mélangeur est reliée à la conduite C.

Dans l'exemple particulier illustré sur Fig. 2, un diviseur de débit V, comportant un venturi, est inséré dans la conduite C et la pompe 9 est branchée en parallèle du diviseur de débit. La première entrée 11 de la pompe est reliée par une première canalisation 16 à l'entrée du diviseur de débit, tandis que la sortie 14 de la pompe est reliée par la canalisation 15 au mélangeur M dont la sortie 4a est reliée au col du diviseur de débit, constituant une partie de la canalisation C.

Selon la disposition de Fig. 2, une fraction seulement du débit de courant principal traverse la pompe 9. Le dispositif de dosage D de Fig. 2 peut en outre comporter un moyen d'étranglement variable 17 du col du diviseur de débit.

Un clapet 18 propre à casser un vide éventuel est avantageusement prévu au niveau de l'orifice de raccordement du diviseur de débit V avec la tubulure de sortie 4a du mélangeur.

Le diamètre de la tubulure d'entrée 3a est au moins équivalent au diamètre de la sortie 14 de la pompe.

Le volume du récipient du mélangeur M est au moins égal à trois fois la cylindrée de la pompe 9. La cylindrée correspond au volume déplacé lors d'un aller retour du piston différentiel 10.

Selon une variante, comme illustré sur Fig. 9 et 10, le mélangeur M peut être réalisé avec deux demi-pièces identiques 1a, tournées et assemblées tête-bêche, selon le plan vertical Q d'assemblage. Le mélangeur comporte une entrée et une sortie filetées %, identiques. L'entrée est reliée par un raccord J à la sortie de la pompe 9. Selon l'exemple de Fig. 9, les conduits 3 et 4 sont horizontaux et décalés.

Le mélangeur selon l'invention, tout en étant d'une réalisation simple et économique, permet d'obtenir un mélange homogène d'au moins deux liquides, notamment avec une dose relativement faible de liquide auxiliaire, en particulier inférieure à 5 % du liquide principal.

## Revendications

1. Mélangeur statique pour homogénéiser un mélange d'au moins deux liquides, en particulier après injection d'un liquide auxiliaire dans un liquide principal, comportant:
- un récipient fermé (1) par des parois comprenant un dessus (1a), un fond (1b) et des parois latérales,
- un conduit d'entrée (3), partant d'une première paroi du récipient et s'étendant jusqu'au voisinage de la paroi opposée,
- et un conduit de sortie (4), sensiblement parallèle au conduit d'entrée, débutant au voisinage de la première paroi et s'étendant jusqu'à la paroi opposée,
chaque conduit étant muni d'un dispositif de raccordement (3a, 4a) à l'extérieur, à travers une paroi du récipient,
**caractérisé en ce que** le récipient (1) présente une section horizontale ovale, en particulier elliptique, et le conduit d'entrée (3) est situé au voisinage d'une extrémité du grand axe (8) de la section, tandis que le conduit de sortie (4) est situé sensiblement contre le conduit d'entrée, du côté du centre de la section.

2. Mélangeur selon la revendication 1, **caractérisé en ce que** la première paroi est formée par le dessus (1a) du récipient, et la paroi opposée est formée par le fond (1b), le conduit d'entrée (3) étant vertical lorsque le mélangeur est en position de travail, partant du dessus et s'étendant jusqu'au voisinage du fond, tandis que le conduit de sortie (4), débute au voisinage du dessus et s'étend jusqu'au fond.

3. Mélangeur selon la revendication 2, **caractérisé en ce que** le conduit d'entrée (3) présente, en partie inférieure, une section transversale partiellement ouverte (3b), la partie ouverte de cette section étant fermée pour l'essentiel par la paroi du récipient.

4. Mélangeur selon la revendication 1, **caractérisé en ce que** le conduit d'entrée est horizontal, de même que le conduit de sortie.

5. Mélangeur selon l'une quelconque des revendications précédentes, **caractérisé en ce que** le conduit d'entrée (3) est disposé au voisinage de la paroi du récipient (1), en particulier contre la paroi.

6. Mélangeur selon l'une quelconque des revendications précédentes, **caractérisé en ce que** le conduit de sortie (4) est disposé à proximité du conduit d'entrée (3), en particulier contre le conduit d'entrée.

7. Mélangeur selon la revendication 1, **caractérisé en ce que** le plan des axes parallèles du conduit d'entrée (3) et du conduit de sortie (4) contient le grand axe (8) de la section horizontale du mélangeur.

8. Mélangeur selon l'une quelconque des revendications précédentes, **caractérisé en ce que** le fond (1b) et le dessus (1a) du récipient sont bombés.

9. Mélangeur selon l'une quelconque des revendications précédentes, **caractérisé en ce que** le récipient est relativement plat et présente une épaisseur, suivant une direction orthogonale au plan des axes du conduit d'entrée et du conduit de sortie, dont le rapport à la largeur du récipient est compris entre 0.3 et 0.7.1

10. Mélangeur selon l'une quelconque des revendications précédentes, **caractérisé en ce qu'**il est réalisé avec deux demi-pièces identiques, tournées et assemblées tête-bêche.

11. Dispositif de dosage (D) pour introduire un liquide auxiliaire (L1) dans un courant de liquide principal (L), circulant dans une conduite (C), comprenant une pompe doseuse (9) à piston différentiel à mouvement alternatif pour prélever le liquide auxiliaire dans un récipient, cette pompe comportant une première entrée (11) pour recevoir un débit de liquide principal qui assure l'entraînement de la pompe, une seconde entrée (12) pour prélever le liquide auxiliaire et une sortie (14) pour le mélange de liquide auxiliaire et de liquide principal, **caractérisé en ce qu'**il comporte un mélangeur statique (M), disposé à la sortie (14) de la pompe, le mélangeur statique étant destiné à homogénéiser le mélange de liquide auxiliaire et de liquide principal, et comportant:
- un récipient fermé (1) par des parois comprenant un dessus (1a), un fond (1b) et des parois latérales,
- un conduit d'entrée (3), partant d'une première paroi du récipient et s'étendant jusqu'au voisinage de la paroi opposée,
- et un conduit de sortie (4), sensiblement parallèle au conduit d'entrée, débutant au voisinage de la première paroi et s'étendant jusqu'à la paroi opposée,
chaque conduit étant muni d'un dispositif de raccordement (3a, 4a) à l'extérieur, à travers une paroi du récipient.

12. Dispositif de dosage selon la revendication 11, **caractérisé en ce que** le mélangeur statique est en outre conforme à l'une quelconque des revendications 1 à 10.

13. Dispositif de dosage selon la revendication 11 ou 12, comprenant un diviseur de débit (V) installé dans la conduite (C) de liquide principal, la pompe doseuse (9) étant branchée en parallèle du diviseur de débit, la première entrée (11) de la pompe étant reliée par une première canalisation (16) à l'entrée du diviseur de débit tandis que la sortie (14) de la pompe est reliée par une deuxième canalisation (15) à un col du diviseur de débit, **caractérisé en ce que** le mélangeur (M) est disposé sur la deuxième canalisation (15) entre la sortie de la pompe et le raccord au col du diviseur de débit.

14. Dispositif de dosage selon la revendication 11 ou 12 ou 13, **caractérisé en ce que** le volume du récipient (1) est égal ou supérieur à trois fois la cylindrée de la pompe doseuse (9).

## Patentansprüche

1. Statikmischer zum Homogenisieren eines Gemischs von wenigstens zwei Flüssigkeiten, insbesondere nach Injektion einer Hilfsflüssigkeit in eine Hauptflüssigkeit, umfassend:
- einen durch Wände abgeschlossenen Behälter (1), der ein Oberteil (1a), ein Unterteil (1b) und Seitenwände umfasst;
- eine Eingangsleitung (3), die von einer ersten Wand des Behälters ausgeht und sich bis in die Nähe der gegenüberliegenden Wand erstreckt;
- und eine Ausgangsleitung (4), die im Wesentlichen parallel zur Eingangsleitung verläuft, in der Nähe der ersten Wand beginnt und sich bis zur gegenüberliegenden Wand erstreckt;
wobei jede Leitung außen mit einer Verbindungsvorrichtung (3a, 4a) durch eine Wand des Behälters hindurch versehen ist;
**dadurch gekennzeichnet, dass** der Behälter (1) einen ovalen, insbesondere elliptischen, horizontalen Schnitt aufweist und sich die Eingangsleitung (3) in der Nähe eines Endes der Hauptachse (8) des Schnitts befindet, während die Ausgangsleitung (4) von der Seite der Mitte des Schnitts her im Wesentlichen an die Eingangsleitung anstößt.

2. Mischer gemäß Anspruch 1, **dadurch gekennzeichnet, dass** die erste Wand vom Oberteil (1a) des Behälters gebildet ist und die gegenüberliegende Wand vom Unterteil (1b) gebildet ist, wobei die Eingangsleitung (3) vertikal ist, wenn sich der Mischer in Arbeitsposition befindet, und sich ausgehend vom Oberteil bis in die Nähe des Unterteils erstreckt, während die Ausgangsleitung (4) in der Nähe des Oberteils beginnt und sich bis zum Unterteil erstreckt.

3. Mischer gemäß Anspruch 2, **dadurch gekennzeichnet, dass** die Eingangsleitung (3) im unteren Teil einen teilweise offenen Querschnitt (3b) aufweist, wobei der offene Teil dieses Schnitts größtenteils durch die Wand des Behälters geschlossen ist.

4. Mischer gemäß Anspruch 1, **dadurch gekennzeichnet, dass** die Eingangsleitung horizontal ist, ebenso wie die Ausgangsleitung.

5. Mischer gemäß einem der vorstehenden Ansprüche, **dadurch gekennzeichnet, dass** sich die Eingangsleitung (3) in der Nähe der Wand des Behälters (1) befindet, insbesondere an die Wand anstößt.

6. Mischer gemäß einem der vorstehenden Ansprüche, **dadurch gekennzeichnet, dass** sich die Ausgangsleitung (4) in der Nähe der Eingangsleitung (3) befindet, insbesondere an die Eingangsleitung anstößt.

7. Mischer gemäß Anspruch 1, **dadurch gekennzeichnet, dass** die Ebene der parallelen Achsen der Eingangsleitung (3) und der Ausgangsleitung (4) die Hauptachse (8) des horizontalen Schnitts des Mischers enthält.

8. Mischer gemäß einem der vorstehenden Ansprüche, **dadurch gekennzeichnet, dass** der Unterteil (1b) und der Oberteil (1a) des Behälters gewölbt sind.

9. Mischer gemäß einem der vorstehenden Ansprüche, **dadurch gekennzeichnet, dass** der Behälter relativ flach ist und eine einer zur Ebene der Achsen der Eingangsleitung und der Ausgangsleitung orthogonalen Richtung folgende Dicke aufweist, deren Verhältnis zur Breite des Behälters zwischen 0,3 und 0,7:1 liegt.

10. Mischer gemäß einem der vorstehenden Ansprüche, **dadurch gekennzeichnet, dass** er mit zwei identischen Hälften gestaltet ist, die umgedreht und in jeweils umgekehrter Ausrichtung montiert werden.

11. Dosierungsvorrichtung (D) zur Einführung einer Hilfsflüssigkeit (L1) in einen Strom einer Hauptflüssigkeit (L), die in einer Leitung (C) zirkuliert, umfassend eine Dosierpumpe (9) mit differentiellem Kolben, der hin und her bewegt werden kann, zur Entnahme der Hilfsflüssigkeit in einen Behälter, wobei diese Pumpe einen ersten Eingang (11) zur Aufnahme einer Durchflussmenge der Hauptflüssigkeit, die den Antrieb der Pumpe gewährleistet, einen zweiten Eingang (12) zur Entnahme der Hilfsflüssigkeit und einen Ausgang (14) für das Gemisch aus Hilfsflüssigkeit und Hauptflüssigkeit umfasst, **dadurch gekennzeichnet, dass** sie einen Statikmischer (M) umfasst, der sich am Ausgang (14) der Pumpe befindet, wobei der Statikmischer dazu dient, das Gemisch der aus Hilfsflüssigkeit und der Hauptflüssigkeit zu homogenisieren, und umfasst:
- einen durch Wände abgeschlossenen Behälter (1), der ein Oberteil (1a), ein Unterteil (1b) und Seitenwände umfasst;
- eine Eingangsleitung (3), die von einer ersten Wand des Behälters ausgeht und sich bis in die Nähe der gegenüberliegenden Wand erstreckt;
- und eine Ausgangsleitung (4), die im Wesentlichen parallel zur Eingangsleitung verläuft, in der Nähe der ersten Wand beginnt und sich bis zur gegenüberliegenden Wand erstreckt;
wobei jede Leitung außen mit einer Verbindungsvorrichtung (3a, 4a) durch eine Wand des Behälters hindurch versehen ist.

12. Dosierungsvorrichtung gemäß Anspruch 11, **dadurch gekennzeichnet, dass** der Statikmischer weiterhin einem der Ansprüche 1 bis 10 entspricht.

13. Dosierungsvorrichtung gemäß Anspruch 11 oder 12, umfassend einen Stromteiler (V), der in der Leitung (C) der Hauptflüssigkeit montiert ist, wobei die Dosierpumpe (9) parallel zu dem Stromteiler geschaltet ist, wobei der erste Eingang (11) der Pumpe über eine erste Leitung (16) mit dem Eingang des Stromteilers verbunden ist, während der Ausgang (14) der Pumpe über eine zweite Leitung (15) mit einer Verengung des Stromteilers verbunden ist, **dadurch gekennzeichnet, dass** sich der Mischer (M) in der zweiten Leitung (15) zwischen dem Ausgang der Pumpe und der Verbindung mit der Verengung des Stromteilers befindet.

14. Dosierungsvorrichtung gemäß Anspruch 11 oder 12 oder 13, **dadurch gekennzeichnet, dass** das Volumen des Behälters (1) größer oder gleich dem Dreifachen des Hubraums der Dosierpumpe (9) ist.

## Claims

1. A static mixer for homogenizing a mixture of at least two liquids, in particular after injection of an auxiliary liquid into a main liquid, comprising:
- a container (1) closed by walls comprising a top (1a), a bottom (1b) and lateral walls;
- an input duct (3), starting from a first wall of the container, and extending as far as the vicinity of the opposite wall; and
- an output duct (4), substantially parallel to the input duct, which starts in the vicinity of the first wall and extends as far as the opposite wall,
each duct being provided with a device (3a, 4a) for connection to the exterior through a wall of the container,
**characterized in that** the container (1) has an oval horizontal cross-section, which in particular is elliptical, and the input duct (3) is situated in the vicinity of an end of the large axis (8) of the cross-section, whereas the output duct (4) is situated substantially against the input duct, on the side of the center of the cross-section.

2. The mixer as claimed in claim 1, **characterized in that** the first wall is formed by the top (1a) of the container, and the opposite wall is formed by the bottom (1b), the input duct (3) being vertical when the mixer is in the position of work, starting from the top and extending as far as the vicinity of the bottom, whereas the output duct (4) starts in the vicinity of the top and extends as far as the bottom.

3. The mixer as claimed in claim 2, **characterized in that** in the lower part the input duct (3) has a partially open transverse cross-section (3b), the open part of this cross-section being closed substantially by the wall of the container.

4. The mixer as claimed in claim 1, **characterized in that** the input duct is horizontal, as is the output duct.

5. The mixer as claimed in any one of the preceding claims, **characterized in that** the input duct (3) is arranged in the vicinity of the wall of the container (1), and in particular against the wall.

6. The mixer as claimed in any one of the preceding claims, **characterized in that** the output duct (4) is arranged in the vicinity of the input duct (3), and in particular against the input duct.

7. The mixer as claimed in claim 1, **characterized in that** the plane of the parallel axes of the input duct (3) and of the output duct (4) contains the large axis (8) of the horizontal cross-section of the mixer.

8. The mixer as claimed in any one of the preceding claims, **characterized in that** the bottom (1b) and the top (1a) of the container are curved.

9. The mixer as claimed in any one of the preceding claims, **characterized in that** the container is relatively flat, and has a thickness, according to a direction orthogonal to the plane of the axes of the input duct and of the output duct, the ratio of which to the width of the container is between 0.3 and 0.7.

10. The mixer as claimed in any one of the preceding claims, **characterized in that** it is produced with two identical half-parts, which are turned and assembled head-to-tail.

11. A dosing device (D) for introduction of an auxiliary liquid (L1) into a flow of main liquid (L) circulating in a duct (C), comprising a dosing pump (9) with a differential piston with reciprocal motion in order to collect the auxiliary liquid from a container, this pump comprising a first input (11) for receipt of a flow of main liquid which ensures that the pump is driven, a second input (12) for collection of the auxiliary liquid, and an output (14) for mixing of auxiliary liquid and main liquid, **characterized in that** it comprises a mixer (M), arranged at the output (14) of the pump, the dosing device being intended to homogenize the mixing of the auxiliary liquid and the main liquid, and comprising:
- a container (1) closed by walls comprising a top (1a), a bottom (1b) and lateral walls;
- an input duct (3), starting from a first wall of the container, and extending as far as the vicinity of the opposite wall; and
- an output duct (4), substantially parallel to the input duct, which starts in the vicinity of the first wall and extends as far as the opposite wall,
each duct being provided with a device (3a, 4a) for connection to the exterior through a wall of the container,

12. The dosing device as claimed in claim 11, comprising in addition a static mixer according any one of the claims 1 to 10.

13. The dosing device as claimed in claim 11 or 12, comprising a flow divider (V) installed inside the main liquid duct (C), with the dosing pump (9) being connected in parallel to the flow divider, the first input (11) of the pump being connected by a first pipe (16) to the input of the flow divider, whereas the output (14) of the pump is connected by a second pipe (15) to a neck of the flow divider, **characterized in that** the mixer (M) is arranged on the second pipe (15) between the output of the pump and the connection to the neck of the flow divider.

14. The dosing device as claimed in claim 11 or 12 or 13, **characterized in that** the volume of the container (1) is three times the capacity of the dosing pump (9), or more.
